# EUROPÄISCHE PATENTANMELDUNG

(11) **EP 0 036 653 A1**
(43) Veröffentlichungstag der Anmeldung: **30.09.1981**
(21) Anmeldenummer: 81102140.1
(22) Anmeldetag: 21.03.1981
(51) Int. Cl.: F16B 2/10

(54) **Befestigungsanker für den Einbau in Decken und Wände von Bauwerken**

(30) Priorität: 25.03.1980 DE 3011390
(71) Anmelder: Ingensiep Margarethe geborene Sprünken, D-4040 Neuss 21 (DE)
(72) Erfinder: Ingensiep, Heinrich, D-4040 Neuss 21 (DE)
(74) Vertreter: Paul, Dieter-Alfred, Dipl.-Ing.

(57) **Zusammenfassung**

Damit ein Befestigungsanker insbesondere für Dekken und Wände von Bauwerken oder dergleichen für sehr hohe Traglasten geeignet und vielseitig einsetzbar ist, hat er ein Ankergehäuse (3) mit vorderseitiger Öffnung (7) und zumindest einer hinterschneidungsförmigen Erweiterung (5, 6) im hinteren Teil sowie ein in dem Ankergehäuse sitzendes Ankerorgan (4), das aus zwei nach Art einer Schere gelenkig miteinander verbundenen Ankerteilorganen (8, 9) besteht, von denen zumindest eines einen in die jeweils zugehörige Erweiterung (5, 6) einfassenden Vorsprung (11, 12) aufweist und die im Verhältnis zur Gehäuseinnenform derart gestaltet sind, dass sie in Überlappungsstellung in das Gehäuse (3) ein-und aus diesem ausschiebbar sind und sich in Spreizstellung derart im Ankergehäuse (3) abstützen, dass jeweils der Vorsprung in der jeweiligen Erweiterung (5, 6) fixiert ist, wobei zumindest eines der aus dem Ankergehäuse (3) herausragenden Enden (11, 12) des Ankerorganes eine Aussparung (15, 16) oder dergleichen zum Einsetzen eines die Spreizstellung blockierenden Tragorgans (17) aufweist.

## Beschreibung

Die Erfindung betrifft einen Befestigungsanker, insbesondere für Decken und Wände in Bauwerken oder dergleichen.

Als Befestigungsanker sind vor allem Kombinationen aus Dübel und Tragorgan bekannt, wobei als Tragorgan hauptsächlich Schrauben oder Haken verwendet werden. Diese Kombinationen werden meist in zuvor gebohrte Löcher in Wänden oder Decken eingesetzt. Der Halt entsteht dabei im wesentlichen durch Reibschluß.. Dies begrenzt naturgemäß die zulässige Traglast. Außerdem sind diese Kombiantionen hinsichtlich der Ausbildung der Tragorgane beschränkt und deshalb nur begrenzt einsetzbar.

Der Erfindung liegt die Aufgabe zugrunde, einen für sehr hohe Traglasten geeigneten und vielseitig einsetzbaren Befestigungsanker zu finden.

Diese Aufgabe wird durch einen Befestigungsanker gelöst, der durch ein Ankergehäuse mit vorderseitiger Öffnung und zumindest einer hinterschneidungsförmigen Erweiterung im hinteren Teil sowie durch ein in dem Gehäuse sitzendes Ankerorgan gekennzeichnet ist, welches aus zwei nach Art einer Schere gelenkig miteinander verbundenen Ankerteilorganen besteht, von denen zumindest eines einen in die jeweils zugehörige Erweiterung einfassenden Vorsprung aufweist und die im Verhältnis zur Gehäuseinnenform derart gestaltet sind, daß sie in Überlappungsstellung in das Gehäuse ein-und aus dem Gehäuse ausschiebbar sind und sich in Spreizstellung derart im Gehäuse abstützen, daß jeweils der Vorsprung in der Erweiterung fixiert ist, wobei zumindest eines der aus dem Gehäuse herausragenden Enden eine Aussparung oder dergleichen zum Einsetzen eines die Spreizstellung blockierenden Tragorganes aufweist.

Der erfindungsgemäße Befestigungsanker geht aufgrund der zumindest einen Erweiterung eine formschlüssige Verbindung mit der Decke oder der Wand ein, in der er eingesetzt wird. Gleichzeitig gibt die Erweiterung Raum für den Vorsprung am jeweiligen Ankerteilorgan, so daß auch insoweit eine formschlüssige Verbindung erzielt wird. Beides bewirkt, daß der Befestigungsanker hohe Traglasten aufnehmen kann, wobei Bereiche erschlossen werden, für die die bisherigen Befestigungsanker, beispielsweise bestehend aus Dübel und Tragorgan, nicht geeignet sind.

Die erfindungsgemäß besondere Gestaltung des Anker-und Tragorgans ermöglicht es zudem jederzeit, Anker organ und Tragorgan aus dem Ankergehäuse zu lösen, so daß dann nur noch eine bündig liegende Öffnung übrig bleibt. Diese kann leicht geschlossen werden, beispielsweise durch Übertapezieren oder dergleichen, und steht bei Bedarf auch wieder zur Verfügung. Außerdem erleichtert die Lösbarkeit der Verbindung zwischen Ankergehäuse und Ankerorgan das Einsetzen in die Wand oder Decke. So ist es möglich, zunächst nur das Ankergehäuse einzusetzen, beispielsweise einzugießen oder einzumauern. Das Ankerorgan kann dann eingeschoben und durch das für den gewünschten Zweck geeignete Tragorgan blockiert werden, wenn es gebraucht wird.

In Ausbildung der Erfindung ist vorgesehen, daß das Ankergehäuse zwei gegenüberliegende Erweiterungen aufweist und das Ankerorgan scherenförmig gestaltet ist, wobei beide Ankerteilorgane Vorsprünge zum Einfassen in die Erweiterungen aufweisen. Diese insbesondere symmetrisch ausbildbare Gestaltung von Ankergehäuse und Ankerorgan ist wegen der zweifachen Abstützung der Vorsprünge für besonders hohe Traglasten geeignet.

Gemäß einem weiteren Merkmal der Erfindung ist vorgesehen, daß die Vorsprünge im Verhältnis zur Form der Erweiterungen derart angepaßt sind, daß in Spreizstellung eine flächige Abstützung gegeben ist. Hierdurch ergeben sich geringere Flächenpressungen.

Die Vorsprünge und Erweiterungen können dabei die verschiedensten Formgebungen erhalten. Als zweckmäßig hat sich jedoch eine Ausführungsform erwiesen, bei der die Erweiterung(en) zumindest rechtwinkelig abgebogen ist bzw. sind und das betreffende Ankerteilorgan bzw. die Ankerteilorgane L-förmig gestaltet sind. Sofern, wie die Erfindung ferner vorschlägt, die Erweiterungen um mehr al 9o abgebogen sind, kann sogar in bestimmten Anwendungsfällen auf das Einsetzen des Tragorgans in die Aussparungen verzichtet werden, da dann bei Zugbeanspruchung des Ankerorganes die Vorsprünge der Ankerteilorgane in den Erweiterungen festgehalten werden, ein Verlassen der Spreizstellung also schon durch die Form der Erweiterungen und der daran angepaßten Vorsprünge verhindert wird.

Die Ankerteilorgane sind zweckmäßigerweise aus Flacheisen hergestellt, weil hierdurch die Herstellung sehr einfach ist.

Nach einem weiteren Merkmal der Erfindung ist vorgeschlagen, daß beide Ankerteilorgane Aussparungen aufweisen. Diese Aussparungen können beispielsweise als aufeinander zugerichtete Nuten ausgebildet sein, die in Spreizstellung einen Schlitz zum Einsetzen des Tragorgans bilden. Alternativ dazu können die Aussparungen auch als Durchgangslöcher gestaltet sein, wobei sie zweckmäßigerweise derart angeordnet sind, daß sie in Spreizstellung übereinanderliegen. Es genügt dann das Einsetzen eines Tragorgans mit einem an die Durchgangslöcher angepaßten Schaft, um die Blockierung des Ankerorgans in Spreizstellung zu bewirken.

In weiterer Ausbildung der Erfindung ist vorgesehen, daß an dem Ankergehäuse in der Öffnungsebene Nagelfahnen angeformt sind. Mittels dieser Nagelfahnen läßt sich das Ankergehäuse an Schalbrettern vor dem Vergießen einer Decke oder einer Wand annageln, so daß die Öffnung des Ankergehäuses nach dem Vergießen bündig mit der Oberfläche der Decke oder der Wand liegt. Dies vereinfacht das Einsetzen des Ankergehäuses in Wänden oder Decken sehr.

Das Ankergehäuse besteht zweckmäßigerweise aus Blechmaterial, kann aber auch aus Kunststoff hergestellt sein.

In der Zeichnung ist die Erfindung an Hand eines Ausführungsbeispieles näher veranschaulicht. Es zeigen:
Fig. 1 einen Horizontalschnitt durch eine Wand mit einem Befestigungsanker;
Fig. 2 einen Horizontalschnitt durch eine Wand mit einer anderen Ausführungsform eines Befestigungsankers und
Fig. 3 einen Vertikalschnitt durch die Wand gemäß Fig. 1.

In die in Figur 1 dargestellte Betonwand 1 ist ein Befestigungsanker 2 eingelassen. Dieser Befestigungsanker 2 besteht aus zwei Teilen, nämlich einem Ankergehäuse 3 und einem in dieses eingesetzte Ankerorgan 4.

Das Ankergehäuse 3 ist T-förmig gestaltet, hat also im hinteren Teil zwei gegenüberliegende, hinterschneidungsförmige Erweiterungen 5, 6, die rechtwinkelig nach außen abbiegen. An der Vorderseite befindet sich eine Öffnung 7, über die das Ankerorgan 4 in das Ankergehäuse 3 eingeführt bzw. herausgezogen werden kann.

Das Ankerorgan 4 ist scherenförmig gestaltet und besteht aus zwei L-förmigen Ankerteilorganen 8, 9 aus Flacheisen. Diese sind über ein Niet lo gelenkig miteinander verbunden. An den innenseitigen Enden weisen die Ankerteilorgane 8, 9 Vorsprünge 11, 12 auf, die in der gezeigten Spreizstellung der Ankerteilorgane 8, 9 in die Erweiterungen 5, 6 derart einfassen, daß sie sich auf dem als Wiederlager dienenden Seiten 13, 14 flächig abstützen.

Im Bereich der aus dem Ankergehäuse 3 herausragenden-Enden weisen die Ankerteilorgane 8, 9 nutförmige Aussparungen 15, 16 auf, die derart zueinander angeordnet sind, daß sie in der gezeigten Spreizstellung einen Schlitz formen. In diesen Schlitz ist ein passendes Tragorgan 17 eingesetzt,. daß hier nur im Schnitt gezeigt ist, jedoch je nach Verwendungszweck eine geeignete Form haben kann. So kann das Tragorgan beispielsweise als Haltestrebe oder als Haken ausgebildet sein.

Das Tragorgan 17 dient nicht nur der Befestigung oder Abstützung anderer Gegenstände, sondern hat hier auch die Aufgabe, die Spreizstellung des Ankerorganes 4 zu blockieren, so daß die Ankerteilorgane 8, 9 nicht übereinander schwenken können. Aus diesem Grund können die Vorsprünge 11, 12 auch nicht aus den Erweiterungen 5, 6 herausschwenken, so daß Ankerorgan 4 und-Ankergehäuse 3 formschlüssig miteinander verbunden sind.

Wird das Tragorgan 17 entfernt, so können die Ankerteilorgane 8, 9 in die Überlappungsstellung geschwenkt werden. Die Vorsprünge 11, 12 ragen dann nicht mehr in die Erweiterungen 5, 6 hinein, so daß das Ankerorgan 4 bequem herausgezogen werden kann.

Fig. 2 zeigt eine modifizierte Ausführungsform eines Befestigungsankers 18, der ebenfalls in eine Wand 19 eingelassen ist. Dieser Befestigungsanker 18 hat ein Ankergehäuse 2o mit nur einer Erweiterung 21 im hinteren Teil.

In das Ankergehäuse 2o ist ein Ankerorgan 22 eingesetzt, das - wie beim Ausführungsbeispiel gemäß Figur 1 - aus zwei Ankerteilorganen 23, 24 besteht, die scherenartig über ein Niet 25 miteinander verbunden sind. Da nur eine Erweiterung 21 vorgesehen ist, hat auch nur ein Ankerteilorgan 23 einen Vorsprung 26, der in die Erweiterung 21 in der gleichen Weise einfaßt wie beim Ausführungsbeispiel gemäß Figur 1. Das andere Ankerteilorgan 24 ist, da kein Vorsprung vorhanden ist, verkürzt ausgebildet.

Im Bereich der Öffnung 27 liegen die beiden Ankerteilorgane 23, 24 an der Gehäuseinnenwandung an, bevor ihre Enden aus dem Ankergehäuse 2o austreten. Diese Enden weisen wie beim Ausführungsbeispiel gemäß Figur 1 zwei nutförmige Aussparungen 28, 29 auf, die in der gezeigten Spreizstellung einen Schlitz bilden, in den ein Tragorgan 3o zur Blockierung der Spreizstellung eingesetzt ist. Aufgrund dieser Blockierung ist es auch bei dieser Ausführungsform unmöglich, daß das Ankerorgan 22 aus dem Ankergehäuse 2o herausrutscht.

Zieht man das Tragorgan 3o aus dem Schlitz heraus, so können die Ankerteilorgane 23, 24 in Überlappungsstellung geschwenkt und das Ankerorgan 22 aus dem Ankergehäuse 2o herausgezogen werden.

Figur 3 stellt einen Vertikalschnitt durch die Betonwand 1 gemäß Figur 1 mit dem Ankergehäuse 3 dar, wobei jedoch das Ankerorgan 4 herausgenommen ist. In dieser Schnittdarstellung ist zu sehen, daß am öffnungsseitigen Ende des Ankergehäuses 3 nach oben und unten verlaufende Nagelfahnen 31, 32 angeformt sind. Mit diesen Nagelfahnen 31, 32 kann das Ankergehäuse an die Innenseite von Schalungsbrettern mit der Öffnung 7 auf diese gerichtet genagelt werden. Auf diese Weise wird das Ankergehäuse 3 in der Wand oder einer Decke oder dergleichen vergossen, wobei gesichert ist, daß die Öffnung 7 nach Abnahme der Schalungsbretter bündig mit der Oberfläche der Wand oder der Decke liegt. Anschließend kann das Ankerorgan eingeschoben werden.

Die Traglast des erfindungsgemäßen Befestigungsankers läßt sich noch dadurch erhöhen, daß Bewehrungseisen in die von den Erweiterungen gebildeten Ecken gelegt werden, die die Kräfte in den Beton besser einleiten. Soweit der Befestigungsanker in ein Mauerwerk eingelassen werden soll, kommen hierfür insbesondere die Fugen in Frage. Dabei kann das Ankergehäuse schon beim Mauern eingefügt werden.

## Patentansprüche

1. Befestigungsanker, insbesondere für Decken und Wände von Bauwerken oder dergleichen, gekennzeichnet durch ein Ankergehäuse mit vorderseitiger Öffnung (7; 27) und zumindest einer hinterschneidungsförmigen Erweiterung (5, 6; 21) im hinteren Teil sowie durch ein in dem Ankergehäuse (3; 2₀) sitzendes Ankerorgan (4; 22), das aus zwei nach Art einer Schere gelenkig miteinander verbundenen Ankerteilorganen (8, 9; 23, 24) besteht, von denen zumindest eines einen in die jeweils zugehörige Erweiterung (5, 6; 21) einfassenden Vorsprung (11, 12; 26) aufweist und die im Verhältnis zur Gehäuseinnenform derart gestaltet sind, daß sie in Überlappungsstellung in das Ankergehäuse (3; 2o) ein- und aus diesem ausschiebbar sind und sich in Spreizstellung derart im Ankergehäuse (3; 2₀) abstützen, daß jeweils der Vorsprung (11, 12; 26) in der jeweiligen Erweiterung (5, 6; 21) fixiert ist, wobei zumindest eines der aus dem Ankergehäuse (3; 2o) herausragenden Enden des Ankerorgans (4; 22) eine Aussparung (15, 16; 28, 29) oder dergleichen zum Einsetzen eines die Spreizstellung blockierenden Tragorgans (17; 3₀) aufweist.

2. Befestigungsanker nach Anspruch 1, dadurch gekennzeichnet, daß das Ankergehäuse (3) zwei gegenüberliegende Erweiterungen (5, 6) aufweist und das Ankerorgan (4) scherenförmig gestaltet ist, wobei beide Ankerteilorgane (8, 9) Vorsprünge (11, 12) zum Einfassen in die Erweiterungen (5, 6) aufweisen.

3. Befestigungsanker nach Anspruch 1 oder 2, dadurch gekennzeichnet, daß der Vorsprung (26) bzw. die Vorsprünge (11, 12) im Verhältnis zur Form der Erweiterung(en) (5, 6; 21) derart angepaßt ist bzw. sind, daß in Spreizstellung eine flächige Abstützung gegeben ist.

4. Befestigungsanker nach einem der Ansprüche 1 bis 3, dadurch gekennzeichnet, daß die Erweiterung(en) (5, 6; 21) zumindest rechtwinkelig abgebogen ist bzw. sind und das betreffende Ankerteilorgan (23) bzw. die Ankerteilorgane (8, 9) L-förmig gestaltet sind.

5. Befestigungsanker nach den Ansprüchen 2, 3 und 4, dadurch gekennzeichnet, daß die Erweiterungen um mehr als 90° abgebogen sind.

6. Befestigungsanker nach einem der Ansprüche 1 bis 5, dadurch gekennzeichnet, daß die Ankerteilorgane (8, 9; 23, 24) aus Flacheisen bestehen.

7. Befestigungsanker nach einem der Ansprüche 1 bis 6, dadurch gekennzeichnet, daß beide Ankerteilorgane (8, 9; 23, 24) Aussparungen (15, 16; 28, 29) aufweisen.

8. Befestigungsanker nach Anspruch 7, dadurch gekennzeichnet, daß die Aussparungen (15, 16; 28, 29) als aufeinander zugerichtete Nuten ausgebildet sind, die in Spreizstellung einen Schlitz zum Einsetzen des Tragorgans (17; 3₀) bilden.

9. Befestigungsanker nach Anspruch 7, dadurch gekennzeichnet, daß die Aussparungen als Durchgangslöcher ausgebildet sind.

lo. Befestigungsanker nach Anspruch 9, dadurch gekennzeichnet, daß die Durchgangslöcher derart angeordnet sind, daß sie in Spreizstellung übereinander liegen.

11. Befestigungsanker nach einem der Ansprüche 1 bis lo, dadurch gekennzeichnet, daß an dem Ankergehäuse (3) in der Öffnungsebene Nagelfahnen (31, 32) angeformt sind.

12. Befestigungsanker nach einem der Ansprüche 1 bis 11, dadurch gekennzeichnet, daß das Ankergehäuse (3; 2₀) aus Blechmaterial besteht.

13. Befestigungsanker nach einem der Ansprüche 1 bis 11, dadurch gekennzeichnet, daß das Ankergehäuse aus Kunststoff besteht.
